# EUROPÄISCHE PATENTSCHRIFT

(11) **EP 2 860 458 B1**
(45) Veröffentlichungstag und Bekanntmachung des Hinweises auf die Patenterteilung: **23.02.2022**
(21) Anmeldenummer: 13188601.2
(22) Anmeldetag: 14.10.2013
(51) Int. Cl.: F24C 7/08, F24C 15/32

(54) **Verfahren zum Betreiben eines Gargeräts in Form eines Kombidämpfers und Gargerät zur Durchführung des Verfahrens**
Method for operating a cooking appliance in the form of a combi-steamer and cooking appliance for carrying out the said method
Procédé de fonctionnement d'un appareil de cuisson sous la forme d'un cuiseur à vapeur combiné et appareil de cuisson destiné à la réalisation du procédé

(43) Veröffentlichungstag der Anmeldung: 15.04.2015
(73) Patentinhaber: MKN Maschinenfabrik Kurt Neubauer GmbH & Co. KG, 38300 Wolfenbüttel (DE)
(72) Erfinder: Helm, Peter, 38304 Wolfenbüttel (DE); Ruhe, Dirk, 38667 Bad Harzburg (DE)
(74) Vertreter: Strobel, Wolfgang

(56) Entgegenhaltungen:
- EP-A1- 2 123 981
- EP-A1- 2 468 101
- EP-A2- 2 098 788
- DE-A1- 10 260 965
- DE-A1-102008 008 020
- DE-B3-102009 001 739
- US-A- 5 619 983
- US-A1- 2012 294 992

## Beschreibung

Die vorliegende Erfindung betrifft ein Verfahren zum Betreiben eines Gargeräts in Form eines Kombidämpfers sowie ein solches Gargerät zur Durchführung des Verfahrens.

Moderne Kombidämpfer weisen einen Garraum, eine Heizeinrichtung, wenigstens einen Lüfter zur Umwälzung der in dem Garraum vorhandenen Garraumatmosphäre, wenigstens einen Temperatursensor, einen Steuer- oder Regeleinrichtung und eine Einrichtung zum Einbringen von Wasser eines einstellbaren Volumenstroms auf, welche auf den Lüfter gerichtet wird und mittels feiner Verteilung in Dampf umgewandelt wird.

Kombidämpfer sind Heißumluftöfen mit einer zusätzlichen Dampferzeugungseinheit. In der Regel werden mit Hilfe von elektronischen Steuerungen die Geräteaktoren, wie die Heizeinrichtung, die Lüfter, die Wassereinbringeinrichtung, etc., gesteuert bzw. geregelt. Bei den Dampferzeugungseinheiten bzw. -einrichtungen gibt es zwei unterschiedliche Technologien und Ausführungsformen. Eine erste Ausführungsform besteht aus einem außerhalb des Garraums angeordneten Dampferzeuger. Der Dampf wird außerhalb des Garraums erzeugt und über eine Rohrleitung dem Garraum zugeführt. Mittels geeigneter Messmittel wird die Dampfmenge reguliert.

Die andere, zweite Ausführungsform umfasst die sog. Direktdampferzeugung im Garraum. Dabei wird flüssiges Wasser in den Garraum über eine Leitung eingeführt und dann dem Lüfter bzw. dessen Ventilatorrad im Garraum zugeführt. Das Ventilatorrad zerkleinert durch seine Rotation die auftreffenden Wassertropfen so weit, dass diese in der heißen Ofenluft verdampfen.

Bei der direkten Dampferzeugung im Garraum ist die produzierte Dampfmenge gegenüber der Dampferzeugung außerhalb des Garraums geringer. Dadurch kann es beim Start eines Garvorganges bzw. Garprozesses Qualitätsprobleme mit dem Garmedium geben.

Bei der Ausführungsform der direkten Dampferzeugung muss während des Garvorgangs in der Betriebsart "Kochen/Dämpfen" ein kontinuierlicher Wasservolumenstrom auf das Ventilatorrad bzw. Lüfterrad erfolgen. Bei Geräten, die für den Einsatz in Großküchen bestimmt sind, liegt dieser Volumenstrom zwischen 10 und 30 Litern pro Stunde, je nach Gerätegröße und -art. Dieser Volumenstromwert ist ein Kompromiss aus gewünschter Garqualität und so weit wie möglich reduziertem Energieverbrauch. Ein kleiner Volumenstrom bedeutet automatisch einen geringeren Energieverbrauch, da der eingespeiste Wasservolumenstrom auf 100 °C erhitzt werden muss, was dem geläufigen Temperaturwert im Garraum in der Betriebsart "Kochen/Dämpfen" entspricht.

Ein zusätzlicher Energiebedarf ergibt sich aus der Umwandlung des Aggregatszustands des Wassers von dem flüssigen Zustand in den dampfförmigen Zustand, aufgrund der Verdampfungsenthalpie des Wassers. Bei zu geringem Wasservolumenstrom steigt der Dampfgehalt in der Garatmosphäre im Garraum im Verhältnis zur steigenden Temperatur zu langsam an. Dies bringt den negativen Effekt mit sich, dass empfindliche Gargüter, wie Blumenkohl, Broccoli, etc., durch eine Austrocknung beschädigt werden, was zu einem nicht zufriedenstellenden Garergebnis führt.

Erhöht man den Wasservolumenstrom, um das Problem zu vermeiden, muss sehr viel Energie für die Erwärmung und Verdampfung des Wassers aufgewendet werden. Jeder weiß, wie lange es dauert und damit welcher Energieaufwand notwendig ist, beispielsweise eine größere Menge Spaghetti in einem 10-Liter-Kochtopf zu kochen, wobei aufgrund des Aggregatszustands "flüssig" der Energiebedarf für die Verdampfungsenthalpie noch unberücksichtigt bleibt.

Der Energieaufwand am Beginn des Garprozesses muss zwar in Kauf genommen werden, im weiteren Verlauf des Garvorganges ist jedoch der Energieeintrag unnötig, da die Garraumatmosphäre gesättigt ist und die Garprodukte ausreichend Wasserdampf aufgenommen haben. Geräte dieses Standes der Technik verschwenden Energie, weil Wasser unnötig erwärmt wird, welches dann ungenützt durch das Gerät läuft und zum Abwassernetz geführt wird.

Obwohl moderne Kombidämpfer Feuchtemesseinrichtungen aufweisen, um die Garraumfeuchte zu bestimmen, können diese bei der Betriebsart "Dämpfen" jedoch nicht verwendet werden, weil bei dieser Betriebsart Messfehler auftreten, die für diese Garart zu groß sind. Bei der Garart "Dämpfen" muss die Garraumatmosphäre zu 100 % mit Wasserdampf gesättigt sein, weil schon geringste verbleibende Luftmengen Qualitätseinbußen beim Garprodukt zur Folge haben. Die vorhandenen Messsysteme für die Feuchte, die bei hohen Verschmutzungen und bis zu 300 °C Temperatur betrieben werden können und dennoch wirtschaftlich sind, können die Feuchte im Bereich von 98% bis 100% gesättigter Garraumatmosphäre nicht hinreichend genau bestimmen. Deshalb wird bei den Kombidämpfern des Standes der Technik in der Betriebsart "Dämpfen" kontinuierlich Wasser hinzugegeben.

Um diese Nachteile zu überwinden, hat die Patentanmelderin vorstehender Patentanmeldung eine Wasserdosiertechnologie entwickelt, welche gemäß EP 1 687 570 B1 geschützt wurde. Diese Technologie ermöglicht es, den Volumenstrom unabhängig vom Leitungsdruck zuverlässig und einfach zu verändern. Der Patentanmelder hat dies genutzt, um zu Beginn des Garvorgangs einen höheren Volumenstrom einzubringen und diesen zu einem späteren Zeitpunkt wieder zu erniedrigen. Der zum Anmeldezeitpunkt der EP 1 687 570 B1 existierende Stand der Technik war nicht in der Lage einen Volumenstrom während des Garvorgangs zu verändern.

Es hat sich jedoch herausgestellt, dass die zeitliche feste Umschaltung von einem hohen Volumenstrom auf einen niedrigeren Volumenstrom und ggf. nochmals zu einem noch niedrigeren Volumenstrom zwar erhebliche Vorteile hat, jedoch auch Nachteile mit sich bringt. Die zeitliche Abstufung bzw. Reduzierung kann gemäß diesem Stand der Technik nur für ein Produkt und vor allem nur für einen Beladungszustand des Gargeräts optimiert werden. Bei anderen abweichenden Beladungszuständen wird der Volumenstrom entweder zu früh oder zu spät geändert. Dies führt zu dem Ergebnis, dass wenn zu früh umgeschaltet wurde, sich ein Qualitätsproblem bei dem Gargut ergab, und wenn zu spät umgeschaltet wurde, eine entsprechende Energieverschwendung auftrat.

Eine naheliegende Lösung für das oben genannte Problem derart, dass der Bediener die Beladungsmenge in die elektronische Gerätesteuerung eingibt, ist nicht praxistauglich. Das Fehlbedienungsrisiko ist zu groß, so dass das Qualitätsproblem nicht behoben wird.

Alternativ könnte angedacht werden, ein Wiegesystem für das Gargut im Gerät zu integrieren. Derartige Einrichtungen sind jedoch technisch sehr aufwendig und damit entsprechend teuer, da im Garraum Temperaturen bis 300 °C herrschen und der Garraum dampfdicht zu seiner Umgebung sein muss. Entsprechend aufwendig ist auch deshalb das Abdichten der Leitungen zum Wiegesystem bzw. dessen Sensoren. Außerdem können derartige Zusatzeinrichtungen kaputtgehen nicht zuletzt deswegen, weil mit den Geräten auch grob umgegangen wird. Derart robuste Einrichtungen sind somit entsprechend teuer.

Die EP 2 468 101 A1 beschreibt Verfahren zum Betreiben eines Gargeräts, wobei in Abhängigkeit einer mittels eines Temperatursensors erfassten Garraumtemperatur eine Steuer- oder Regeleinrichtung eine Zeitdauer ermittelt, nach deren Ablauf ein Wasservolumenstrom reduziert wird.

Der vorliegenden Erfindung liegt deshalb die Aufgabe zugrunde, ein Verfahren zum Betreiben eines Gargeräts in Form eines Kombidämpfers zu schaffen, mit dem die oben genannten Nachteile überwunden werden und sowohl ein den Qualitätsansprüchen genügendes Garen der Betriebsart "Kochen/Dämpfen" als auch eine entsprechende Reduzierung des Energieaufwands für das Erzeugen von Wasserdampf im Garraum erreicht wird.

Diese Aufgabe wird durch die Merkmale des Patentanspruchs 1 gelöst.

Das erfindungsgemäße Verfahren zeichnet sich unter anderem dadurch aus, dass zu Beginn des Garprozesses in der Betriebsart "Dämpfen" ein vom jeweiligen Gerätetyp abhängiger vorbestimmter Wasservolumenstrom in den Garraum auf das Lüfterrad geführt wird, und dass aufgrund der mittels des Temperatursensors erfassten Garraumtemperatur die Steuer- oder Regeleinrichtung eine Zeitdauer ermittelt, nach deren Ablauf der Wasservolumenstrom erniedrigt bzw. reduziert wird.

Dadurch wird erreicht, dass einerseits sowohl ausreichend Wasserdampf am Beginn des Garprozesses im Garraum vorliegt und ein Austrocknen des Garguts verhindert wird als auch andererseits bei Erreichen der gewünschten gesättigten Garraumatmosphäre der Wasservolumenstrom erniedrigt bzw. reduziert wird, so dass eine entsprechende Energieeinsparung verwirklicht wird.

Beim Start eines Garprogramms liegt die Temperatur in der Regel niedriger als die Soll-Temperatur. Dies ist auch dann der Fall, wenn das Gargerät vorgeheizt ist. Durch den Beschickungsvorgang entweicht nach Öffnen der Garraumtür die heiße Garraumluft schlagartig und das kalte Gargut senkt die Temperatur im Garraum zusätzlich. Da die Leistung der Heizeinrichtung bekannt ist, kann empirisch durch Versuche, aber auch theoretisch bestimmt werden, welcher Beladungsgrad im Garraum bei einem ermittelten Temperaturanstieg vorliegt. Genauer gesagt, es wird eine Wärmekapazität des Garguts im Garraum ermittelt, und, da das Gargut in der Regel hauptsächlich aus Wasser besteht, entspricht diese Wärmekapazität der Beladungsmenge. Eine geringere Beladung bedeutet eine geringere Wärmekapazität des hinzugekommenen Gargutes. Die Ist-Temperatur steigt schneller auf auf den Sollwert als bei einer höheren Beladung. Im Rückschluss lässt sich deshalb aus dem Anstieg die Wärmekapazität des beschickten Gargutes bestimmen, und deshalb, bei bekannter Gargutart, die beschickte Gargutmenge.

Die vorliegende Erfindung umfasst somit eine Ausführungsform bei der in der Gerätesteuerung bzw. Gerätesoftware festgelegt wird, dass die Steigung der Temperaturerhöhung ermittelt wird und bestimmte Steigungswerte (die zeitliche Ableitung der Temperatur dT/dt) einem Beladungszustand entsprechen. Beispielhaft ist folgende Tabelle angegeben.

| Zeitlicher Temperaturanstieg dT/dt | Kategorie Beladungsgrad Zeitdauer für Eingangs-Wasservolumenstrom | Zeitdauer für hohen Volumenstrom |
|---|---|---|
| 0,5 K/s - 0,4 K/s | 1 | 2 Minuten |
| 0,4 K/s - 0,3K/s | 2 | 4 Minuten |
| 0,3 K/s - 0,2 K/s | 3 | 6 Minuten |

Die vorstehende Tabelle zeigt die Bestimmung des Beladungsgrades in Abhängigkeit der gemäß der Temperaturerhöhung im Garraum zu Beginn des Garvorganges.

Erfindungsgemäß wird die Zeitdauer in Abhängigkeit der Beladungsmenge derart ermittelt, dass die zeitliche Anderung der Temperatur über einen bestimmten Zeitabschnitt dT/dt im Garraum ermittelt wird. Diese Ermittlung kann, unter Kenntnis des vorhandenen Beladungsgrades, für bestimmte Gargüter durch entsprechende Garversuche festgelegt werden.

Alternativ kann auch die Beladungsmenge dadurch bestimmt werden, wie lange es dauert, bis im Garraum wieder die Solltempertaur vorhanden ist. Bei einem fast leeren Garraum mag das in wenigen Sekunden nach dem Beschicken wieder erreicht sein, wohingegen es bei voller Beladung mehrere Minuten dauern kann. Die Vorraussetzung ist, dass der Temperaturfühler im Garraum in der Nähe der Garprodukte angeordnet wird, z.B. an der Ofenwand in Gargutnähe.

Die vorliegende Erfindung umfasst auch die alternative Lösung, dass die Zeitdauer der Zeit entspricht, die nach Beschicken des Garraums mit Gargut bis zum Erreichen der Soll-Temperatur des Garprozesses verstreicht. Beim Vergleich der Soll-Temperatur mit der gemessenen Ist-Temperatur kann dann die Übereinstimmung festgestellt werden und wird ab da der Wasservolumenstrom erniedrigt.

Weiterhin ist vorteilhaft, dass die Reduzierung des Wasservolumenstroms nicht in einer Stufe oder in einem Schritt erfolgt, sondern in mehreren Schritten. Das Maß der Reduzierung bei kleinen Stufen ist entsprechend geringer, wobei im Idealfall ein zumindest abschnittsweises lineares Absenken des Wasservolumenstroms vorstellbar ist.

Mit Vorteil kann gemäß dem erfindungsgemäßen Verfahren anhand des erfassten Temperaturverlaufs die Gargutart bzw. dessen physikalische Zustandseigenschaft ermittelt werden und das Ergebnis bei der Zeitdauerberechnung für die Reduzierung des Wasservolumenstroms berücksichtigt werden. Es ergeben sich nämlich erhebliche Unterschiede für den Fall eines Zimmertemperatur aufweisenden Garguts im Gegensatz zu einem gefrorenen Gargut.

Nach Ermittlung eines gefrorenen Garguts, was unter anderem aufgrund des charakteristischen Temperaturverlaufs im Garraum festgestellt werden kann, der Wasservolumenstrom besonders stark reduziert. Dies ist deshalb möglich, weil beim Auftauen des gefrorenen Garguts vom Gargut eine deutliche Menge an Wasser selbst abgegeben wird.

Wie oben ausgeführt, kann beim Öffnen der Garraumtür nicht verhindert werden, dass die darin befindliche heiße Garatmosphäre schlagartig den Garraum verlässt, so dass erfindungsgemäß nach einem solchen Öffnen der Garraumtür das Verfahren gemäß einem der Ansprüche 1 bis 4 wiederholt wird und zwar mit den vorher bestimmten Werten.

Vorteilhafterweise können die Schritte der Reduzierung des Wasservolumenstroms unterschiedlich lang sein und in Abhängigkeit der gemessenen Garraumtemperatur bestimmt werden.

Weiterhin wird das Maß der Reduzierung des Wasservolumenstroms in Abhängigkeit des Temperaturverlaufs im Garraum durch die Steuer- oder Regeleinrichtung ermittelt.

Weiterhin kann vorteilhaft bei einer großen Beladungsmenge, also einem niedrigen Wert dT/dt oder einer langen Zeitdauer bis zum Erreichen der Soll-Temperatur, das Maß der Reduzierung geringer vorgenommen wird als bei einer niedrigen Beladung. Weiterhin ist es sinnvoll, die zeitliche Umschaltung der Volumenströme in Abhängigkeit der Art der Garprodukte vorzunehmen. Dabei ist besonders von Vorteil, wenn das Gerät selbst erkennen kann, um welche Produktart es sich handelt. Z. B. kann man bei tiefgefrorenen Lebensmitteln schon sehr früh den Volumenstrom reduzieren, weil die Produkte durch das anhaftende Eis Wasser mitbringen. Dieses anhaftende Wasser schützt das Gargut vor einer anfänglichen trockenen Ofenatmosphäre. Tiefgefrorene Garprodukte haben einen charakteristischen Temperaturverlauf, der dadurch bestimmt wird, dass große Produktmengen einen besonders starken Temperaturabfall aufweisen, der für eine erhebliche Gardauer sehr niedrig ist und erst dann schneller ansteigt, wenn das Eis geschmolzen ist. Physikalisch ist das der Effekt der Schmelzethalpie. Gerade bei diesen Produkten ist eine energetische Entlastung der Heizeinrichtung besonders vorteilhaft, da die Heizleistung benötigt wird, um das Gargut zu erhitzen.

Die vorliegende Erfindung umfasst auch ein Gargerät, das in der Lage und geeignet ist, ein Verfahren nach einem der Ansprüche 1 bis 5 auszuführen.

Vorteilhafterweise ist erfindungsgemäß der Temperatursensor in großem Abstand zur Heizeinrichtung, vorzugsweise an der der Heizeinrichtung gegenüberliegenden Wand des Garraums angeordnet, so dass, entgegen dem Stand der Technik, die nachteiligen Effekte einer benachbarten Heizeinrichtung auf den Temperatursensor, der dann im Wesentlichen die Temperatur der Heizung und nicht die Temperatur im Garraum erfasst, vermieden werden. Somit kann die tatsächliche Temperatur im Garraum erfasst werden.

Vorteilhafterweise erfasst die Steuer- oder Regeleinrichtung den zeitlichen Verlauf des Temperaturanstiegs im Garraum nach Beschickung und ermittelt bzw. bestimmt daraus die Zeitdauer bis zur Reduktion des Wasservolumenstroms.

Alternativ ergibt sich ebenfalls ein großer Vorteil, dass die Steuer- oder Regeleinrichtung aus dem Vergleich zwischen aktueller Garraumtemperatur und Soll-Temperatur des Garprozesses bestimmt, wann eine Reduzierung des Wasservolumenstroms erfolgt und ein entsprechendes Signal an ein Wasserzuführventil sendet. Weitere Einzelheiten, Merkmale und Vorteile der vorliegenden Erfindung ergeben sich aus der nachfolgenden Beschreibung unter Bezugnahme auf die beigefügten Zeichnungen. Darin zeigt:
- Fig. 1a: ein Temperatur-Zeit-Diagramm mit einer Temperaturkurve im Garraum am Beispiel von gefrorenem Gargut;
- Fig. 1b: ein Volumenstrom-Zeit-Diagramm mit identischer Zeitachse zu Fig. 1a und dem Kurvenverlauf des zugeführten Wasservolumenstroms;
- Fig. 2a: ein Temperatur-Zeit-Diagramm mit dem Temperaturkurvenverlauf 1 für geringe Beladung und dem Temperaturkurvenverlauf 2 für große Beladung;
- Fig. 2b: ein Volumenstrom-Zeit-Diagramm mit einem Kurvenverlauf 1 für geringe Beladung und einem Kurvenverlauf 2 für große Beladung mit den entsprechenden Volumenstromreduzierungen zu bestimmten Zeitpunkten; und
- Fig. 2c: ein Volumenstrom-Zeit-Diagramm mit gegenüber Fig. 2b linearisierten Verläufen der Volumenstromreduktion der beiden Kurvenverläufe 1 und 2.

In Fig. 1a ist ein Temperatur-Zeit-Diagramm dargestellt mit einem Kurvenverlauf 10, der die Temperatur im Garraum über die Zeit darstellt. Die Kurve 10 bildet den Temperaturverlauf im Garraum bei der Beschickung mit gefrorenem Gargut. Dabei wird auf 100°C vorgeheizt und mit 25 l/h Volumenstrom Wasser eingespritzt, bevor das Gargut in den Garraum beschickt wird.

Zum Zeitpunkt t₁ wird die Garraumtür geöffnet für die Beschickung von Gargut, so dass die Temperatur im Garraum schlagartig abfällt, wie das der Kurvenabschnitt 12 darstellt. Im Beispielsfalle von Fig. 1a wird gefrorenes Gargut im Zeitraum zwischen t₁ und t₂ eingebracht und die Garraumtür geschlossen. Durch das gefrorene Gargut sinkt anschließend im Zeitraum t₂ bis t₃ trotz weiterer Aufheizung durch das Gargerät die Temperatur gemäß Kurvenabschnitt 14 weiter ab. Die Temperaturmessung im Garraum stellt zum Zeitpunkt t₃ fest, dass ein weiteres Absinken der Temperatur unterbleibt und ein langsames Ansteigen der Temperatur, bedingt durch den Auftauprozess des gefrorenen Garguts beginnt, wie der Kurvenabschnitt 16 zeigt. Ab dem Zeitpunkt t₄ ist der Auftauprozess ersichtlich abgeschlossen und eine deutlich schnellere Erwärmung des Garraums erfolgt im Kurvenabschnitt 18 zwischen den Zeitpunkten t₄ und t₅. Danach nähert sich der Temperaturverlauf schnell dem gewünschten Sollwert Tₛₒₗₗ von 100°C, wie der Kurvenabschnitt 20 zeigt. Dieser wird bis zum Ende des Garprozesses zum Zeitpunkt t_{END} beibehalten.

Bei einem Gargut, dass mit Umgebungstemperatur oder nur leicht gekühlt eingestzt wird, verläuft die Kurve 10 im Bereich t₂ bis t₃ kürzer und im Bereich t₄ bis t₅ deutlich steiler.

In Fig. 1b, auf die nunmehr Bezug genommen wird und die in Zusammenhang mit Fig. 1a gebracht wird, ist ebenfalls ein Diagramm dargestellt, das den Wasservolumenstrom *V̇* in l/h über die Zeit t in Minuten angibt, wobei die Zeitachsen von Fig. 1b und Fig. 1a identisch sind. Es ergibt sich somit ein entsprechender Kurvenverlauf 30 des Volumenstroms *V̇* zum Erzeugen einer entsprechenden Dampfmenge im Garraum bei eingebrachtem gefrorenen Gargut.

Der Wasservolumenstrom *V̇* wird zum Zeitpunkt t₁ durch Öffnen der Garraumtür unterbrochen und nach Beschicken und Schließen der Garraumtür im Zeitpunkt t₂ wird der anfangs große Wasservolumenstrom von 25 l/h bis zum Zeitpunkt t₃ fortgesetzt. Da das Gargerät erkannt hat, dass es sich um gefrorenes Gargut handelt, wird erfindungsgemäß zum Zeitpunkt t₃ der Wasservolumenstrom *V̇* deutlich reduziert, im Beispielsfalle von 25 l/h auf 15 l/h. Diese Menge wird bis kurz nach dem Zeitpunkt t₅, dem Zeitpunkt t₆ fortgesetzt, indem die Garraumtemperatur die Solltemperatur Tₛₒₗₗ erreicht hat, wonach der Wasservolumenstrom *V̇* weiter deutlich reduziert wird, im Beispielsfalle auf 10 l/h. Die Zufuhr des Wasservolumenstroms wird am Ende des Garprozesses zum Zeitpunkt t_{END} unterbrochen.

Nachfolgend wird auf die beiden Diagramme gemäß Fig. 2a und 2b Bezug genommen. Die Fig. 2a zeigt ein Temperatur-Zeit-Diagramm mit den Kurvenverläufen 1 und 2 und die Fig. 2b zeigt ebenfalls zwei Kurvenverläufe 1 und 2 in einem Wasservolumenstrom-Zeit-Diagramm.

Zum Zeitpunkt t₁ wird die Garraumtür geöffnet und die Temperatur im Garraum sinkt schlagartig ab während der Beschickung, wobei zum Zeitpunkt t₂ bei der Wiederaufnahme des Heizens sich Unterschiede in den Kurvenverläufen 1 und 2 aus folgenden Gründen ergeben.

Der Kurvenverlauf 1 zeigt eine Beladung mit geringer Gargutmenge, wohingegen der Kurvenverlauf 2 den Temperaturverlauf bei Beschickung mit großer Gargutmenge zeigt. Nach Beschicken sinkt deshalb die Kurve 2 des Wasservolumenstroms *V̇* unter die Kurve 1, weil die größere Beladung die Garraumtemperatur weiter absenkt.

Im Zeitraum t₂ bis t₃ steigt bei geringer Beladung gemäß Kurve 1 die Garraumtemperatur bis zum gewünschten Temperaturwert Tₛₒₗₗ, wohingegen bei großer Beladung die Kurve 2 einen flacheren Anstieg zeigt und bis zum Zeitpunkt t₅ benötigt, um die Temperatur Tₛₒₗₗ zu erreichen.

Aus der zeitlichen Änderung dT/dt beider Kurven 1 und 2 ist es dem Gargerät möglich, die Gargutmenge zu ermitteln und beispielsweise Kennzeiträume Δ t₁ und Δ t₂ zu ermitteln, in denen der maximale Volumenstrom, wie aus Fig. 2b gemäß den Fig. 1 und 2 zugeführt wird.

Da bei geringer Beladung die Temperatur Tₛₒₗₗ zum Zeitpunkt t₃ erreicht wird, wird der Wasservolumenstrom zu diesem Zeitpunkt reduziert, wie der Kurvenverlauf in Fig. 2b zeigt. Entsprechend später wird erst im Zeitpunkt t₅ gemäß Kurvenverlauf 2 von Fig. 2b die zugeführte Wassermenge reduziert.

Erfindungsgemäß ist es möglich, eine weitere Absenkung zu einem Zeitpunkt t₄ bei geringer Beladung und zu einem Zeitpunkt t₆ bei großer Beladung durchzuführen, bis zu einem minimalen Wert der gemäß Fig. 2b 12 l/h beträgt. Die Zufuhr von Wasser endet selbstverständlich mit Ende des Garprozesses zum Zeitpunkt t_{END}.

In Fig. 2c ist ein idealisierter Kurvenverlauf einer im Wesentlichen linearen Absenkung der Beschwadungsmenge dargestellt. Die Gargutmenge wird wie beschrieben ermittelt. Mittels einer gut dosierbaren Beschwadungseinheit wird die zugeführte Wassermenge in kleinen Schritten von dem maximalen auf den minimalen Volumenstrom abgesenkt. Durch das im Wesentlichen lineare Verhalten werden die Störeinflüsse auf die Regelung des Garvorgangs minimiert, so dass sich im Vergleich zu den Kurven 1 und 2 in Fig. 2b im wesentlichen lineare Reduzierverläufe der Kurven 1 und 2 zwichen t₃ und t₄ bzw t₅ und t₆ ergeben.

Im Gegensatz der alternativen automatischen Ermittlung ob es sich um gefrorenes Gargut handelt, weist die vorliegende Erfindung eine einfache Eingabemöglichkeit z.B. in einem berührungsempfindlichen Feld, sodass die Auswahl Tiefkühlware durch den Benutzer erfolgt.

### Bezuqszeichenliste:

- 1 -: Kurvenverlauf
- 2 -: Kurvenverlauf
- 10 -: Kurvenverlauf
- 12 -: Kurvenabschnitt
- 14 -: Kurvenabschnitt
- 16 -: Kurvenabschnitt
- 18 -: Kurvenabschnitt
- 20 -: Kurvenabschnitt
- 30-: Kurvenverlauf

## Patentansprüche

1. Verfahren zum Betreiben eines Gargeräts in Form eines Kombidämpfers, welches einen Garraum, eine Heizeinrichtung, wenigstens einen Lüfter zur Umwälzung der in dem Garraum vorhandenen Garraumatmosphäre, wenigstens einen Temperatursensor, eine Steuer- oder Regeleinrichtung und eine Einrichtung zum Einbringen von Wasser eines einstellbaren Volumenstroms in den Garraum, welcher auf den Lüfter gerichtet wird und mittels feiner Verteilung in Dampf umgewandelt wird, aufweist,
wobei eine Zeitdauer in Abhängigkeit von der Beladungsmenge derart ermittelt wird, dass die zeitliche Änderung der Temperatur über einen bestimmten Zeitabschnitt dT/dt im Garraum ermittelt wird,
**dadurch gekennzeichnet, dass**
mittels einer Eingabemöglichkeit eine Auswahl Tiefkühlware durch einen Benutzer erfolgen kann,
wobei bei nicht ausgewählter Auswahl Tiefkühlware in der Betriebsart "Kochen/Dämpfen" zu Beginn des Garprozesses ein vom jeweiligen Gerätetyp abhängiger vorbestimmter Wasservolumenstrom in den Garraum auf das Lüfterrad geführt wird, wobei in Abhängigkeit der mittels des wenigstens einen Temperatursensors erfassten Garraumtemperatur die Steuer- oder Regeleinrichtung die Zeitdauer ermittelt, die einer Zeit entspricht, die nach Beschicken des Garraums mit Gargut bis zum Erreichen der Soll-Temperatur des Garprozesses verstreicht und danach der Wasservolumenstrom erniedrigt bzw. reduziert wird,
wobei nach Eingabe der Auswahl Tiefkühlware zu Beginn des Garprozesses in der Betriebsart "Kochen/Dämpfen" ein vom jeweiligen Gerätetyp abhängiger vorbestimmter Wasservolumenstrom in den Garraum auf das Lüfterrad geführt wird, und
wobei in Abhängigkeit der mittels des Temperatursensors erfassten Garraumtemperatur die Steuer- oder Regeleinrichtung die Zeitdauer ermittelt, die der Zeit entspricht, bei der nach Beschicken des Garraums mit Tiefkühlware kein weiteres Absinken der Temperatur im vorgeheizten Garraum stattfindet, und danach der Wasservolumenstrom gegenüber dem Garprozess bei nicht ausgewählter Tiefkühlware stärker erniedrigt bzw. reduziert wird.

2. Verfahren nach Anspruch 1, **dadurch gekennzeichnet, dass** die Erniedrigung des Wasservolumenstroms in mehreren Schritten erfolgt.

3. Verfahren nach Anspruch 1 oder 2, **dadurch gekennzeichnet, dass** nach einem Öffnen der Garraumtür das Verfahren gemäß Anspruch 1 oder 2 wiederholt wird und zwar mit den vorher bestimmten Werten für den Wasservolumenstrom.

4. Verfahren nach einem der Ansprüche 1 bis 3, **dadurch gekennzeichnet, dass** die Schritte der Reduzierung des Wasservolumenstroms unterschiedlich lang sind und in Abhängigkeit der gemessenen Garraumtemperatur bestimmt werden.

5. Verfahren nach einem der Ansprüche 1 bis 4, **dadurch gekennzeichnet, dass** das Maß der Reduzierung des Wasservolumenstroms in Abhängigkeit des Temperaturverlaufs im Garraum durch die Steuer- oder Regeleinrichtung ermittelt wird.

6. Gargerät in Form eines Kombidämpfers, mit einem Garraum, einer ihn verschließenden Garraumtür, einer Heizeinrichtung, wenigstens einem Lüfter zur Umwälzung der in dem Garraum vorhandenen Garraumatmosphäre, wenigstens einem Temperatursensor, einer Steuer- oder Regeleinrichtung und einer Einrichtung zum Einbringen von Wasser eines einstellbaren Volumenstroms in den Garraum, welcher auf den Lüfter gerichtet wird und mittels feiner Verteilung in Dampf umgewandelt wird, aufweist,
wobei die Steuer- oder Regeleinrichtung den zeitlichen Verlauf des Temperaturanstiegs im Garraum nach Beschickung erfasst und daraus die Zeitdauer bis zur Reduzierung des Wasservolumenstroms bestimmt,
**dadurch gekennzeichnet,**
**dass** es eingerichtet ist, ein Verfahren nach einem der Ansprüche 1 bis 5 auszuführen,
wobei es eine Eingabemöglichkeit für eine Auswahl Tiefkühlware durch einen Benutzer aufweist,
wobei bei nicht ausgewählter Auswahl Tiefkühlware in der Betriebsart "Kochen/Dämpfen" zu Beginn des Garprozesses ein vom jeweiligen Gerätetyp abhängiger vorbestimmter Wasservolumenstrom in den Garraum auf das Lüfterrad geführt wird, wobei in Abhängigkeit der mittels des wenigstens einen Temperatursensors erfassten Garraumtemperatur die Steuer- oder Regeleinrichtung die Zeitdauer ermittelt, die einer Zeit entspricht, die nach Beschicken des Garraums mit Gargut bis zum Erreichen der Soll-Temperatur des Garprozesses verstreicht und danach die Steuer- oder Regeleinrichtung den Wasservolumenstrom erniedrigt bzw. reduziert, und
wobei bei Eingabe der Auswahl Tiefkühlware in der Betriebsart "Kochen/Dämpfen" die Steuer- oder Regeleinrichtung gegenüber dem Garprozess von Nicht-Tiefkühlware den Wasservolumenstrom stärker reduziert, nachdem die Steuer- oder Regeleinrichtung den Zeitpunkt ermittelt hat, ab dem kein weiteres Absinken der Temperatur im vorgeheizten Garraum nach Beschickung mit Tiefkühlware stattfindet.

7. Gargerät nach Anspruch 6, **dadurch gekennzeichnet, dass** der Temperatursensor in großem Abstand zur Heizeinrichtung, vorzugsweise an der der Heizeinrichtung gegenüberliegenden Wand des Garraums angeordnet ist.

8. Gargerät nach Anspruch 6 oder 7, **dadurch gekennzeichnet, dass** die Steuer- oder Regeleinrichtung aus dem Vergleich zwischen aktueller Garraumtemperatur und Solltemperatur des Garprozesses bestimmt, wann eine Reduzierung des Wasservolumenstroms erfolgt und ein entsprechendes Signal an ein Wasserzuführventil sendet.

## Claims

1. A method for operating a cooking appliance in the form of a combi-steamer which has a cooking compartment, a heating device, at least one fan for circulating a cooking compartment atmosphere present in the cooking compartment, at least one temperature sensor, a control or regulating device and a device for introducing water of an adjustable volume flow into the cooking compartment, the water being directed towards the fan and being converted into steam by means of fine dispersion,
wherein a period of time depending on the amount of load is determined in such a manner that the temporal change of a temperature over a certain time segment dT/dt in the cooking compartment is determined,
**characterized in that**
frozen foods can be selected by a user using an input option,
wherein, if frozen foods are not selected in a operating mode of "cooking/steaming" at the beginning of a cooking process, a predetermined volume flow of water, depending on the respective type of appliance, is guided into the cooking compartment to the fan, wherein, depending on the cooking compartment temperature sensed by means of the at least one temperature sensor, the control or regulating device determines the period of time which corresponds to a time that elapses after loading the cooking compartment with food to be cooked until a desired temperature of the cooking process is reached and then the volume flow of water is decreased or reduced,
wherein, after input of the frozen foods selection at the beginning of the cooking process in the operating mode of "cooking/steaming", a predetermined volume flow of water depending on the respective type of appliance is guided into the cooking compartment to the fan impeller, and wherein, depending on the cooking compartment temperature sensed by means of the temperature sensor, the control or regulating device determines the period of time which corresponds to the time at which, after loading of the cooking compartment with frozen foods, no further dropping of the temperature in the preheated cooking compartment takes place and then the volume flow of water is greatly decreased or reduced in comparison to the cooking process when frozen foods are not selected.

2. The method according to Claim 1, further **characterized in that** the volume flow of water is decreased in a plurality of steps.

3. The method according to Claim 1 or 2, further **characterized in that**, after opening of a cooking compartment door, the method according to Claim 1 or 2 is repeated, specifically with the previously determined values for the volume flow of water.

4. The method according to one of Claims 1 to 3, further **characterized in that** the steps for reducing the volume flow of water differ in length and are determined depending on the cooking compartment temperature measured.

5. The method according to one of Claims 1 to 4, further **characterized in that** the size of the reduction of the volume flow of water is determined by the control or regulating device depending on the temperature variation in the cooking compartment.

6. A cooking appliance in the form of a combi-steamer, having a cooking compartment, a cooking compartment door closing the latter, a heating device, at least one fan for circulating a cooking compartment atmosphere present in the cooking compartment, at least one temperature sensor, a control or regulating device and a device for introducing water of an adjustable volume flow into the cooking compartment, said water being directed towards the fan and being converted into steam by means of fine dispersion,
wherein the control or regulating device senses a temporal variation of a temperature rise in the cooking compartment after loading and from this determines a period of time until reduction of the volume flow of water,
**characterized in that**
said cooking appliance is configured to carry out the method according to one of Claims 1 to 5, wherein it has an input option for selecting frozen foods by a user,
wherein, if frozen foods are not selected in the operating mode of "cooking/steaming" at the beginning of the cooking process, the predetermined volume flow of water, depending on the respective type of appliance, is guided into the cooking compartment to the fan, wherein, depending on the cooking compartment temperature sensed by means of the at least one temperature sensor, the control or regulating device determines the period of time which corresponds to the time that elapses after loading the cooking compartment with food to be cooked until the desired temperature of the cooking process is reached and then the control or regulating device decreases or reduces the volume flow of water, and
wherein, upon input of the frozen foods selection in the operating mode of "cooking/steaming", the control or regulating device more greatly reduces the volume flow of water in comparison to the cooking process of non-frozen foods after the control or regulating device has determined the time from which no further reduction in the temperature in the preheated cooking compartment takes place after loading with frozen food.

7. A cooking appliance according to Claim 6, further **characterized in that** the temperature sensor is arranged at a large distance from the heating device, preferably on a wall of the cooking compartment which is opposite the heating device.

8. A cooking appliance according to Claim 6 or 7, further **characterized in that** the control or regulating device determines from a comparison between current cooking compartment temperature and desired temperature of the cooking process when the reduction in the volume flow of water takes place and transmits a corresponding signal to a water supply valve.

## Revendications

1. Procédé pour faire fonctionner un appareil de cuisson se présentant sous forme d'un cuiseur à vapeur combiné, lequel comprend une chambre de cuisson, un dispositif de chauffage, au moins un ventilateur pour faire circuler l'atmosphère de chambre de cuisson présente dans la chambre de cuisson, au moins un capteur de température, un dispositif de commande ou de régulation et un dispositif pour l'introduction d'eau d'un flux volumique réglable, dans la chambre de cuisson, lequel est dirigé sur le ventilateur et est transformé en vapeur au moyen d'une fine division,
dans lequel une durée est déterminée, en fonction de la quantité chargée, de façon telle qu'est déterminée la variation dans le temps de la température sur un intervalle de temps déterminé dT/dt, dans la chambre de cuisson,
**caractérisé en ce que**,
au moyen d'une possibilité d'introduction de données, une sélection produits congelés peut être effectuée par un utilisateur,
dans lequel, dans le cas d'une sélection produits congelés non sélectionnée dans le mode de fonctionnement « cuisson/cuisson à la vapeur » au début du processus de cuisson, un flux volumique d'eau préfixé dépendant du type d'appareil chaque fois considéré est envoyé sur le rotor de ventilateur, dans la chambre de cuisson, et que, en fonction de la température de chambre de cuisson détectée au moyen du ou des capteurs de température, le dispositif de commande ou de régulation détermine la durée qui correspond à un temps qui s'écoule, après le chargement de la chambre de cuisson en produits à faire cuire, jusqu'à l'obtention de la température de consigne du processus de cuisson, et ensuite le flux volumique d'eau est abaissé ou réduit,
tandis que, après introduction de la sélection produits congelés au début du processus de cuisson dans le mode de fonctionnement « cuisson/cuisson à la vapeur », un flux volumique d'eau préfixé dépendant du type d'appareil chaque fois considéré est envoyé sur le rotor de ventilateur, dans la chambre de cuisson,
et que, en fonction de la température de chambre de cuisson détectée au moyen du capteur de température, le dispositif de commande ou de régulation détermine la durée qui correspond au temps pour lequel, après chargement de la chambre de cuisson en produits congelés, aucune autre baisse de la température n'a lieu dans la chambre de cuisson préchauffée, puis le flux volumique d'eau est plus fortement abaissé ou réduit vis-à-vis du processus de cuisson en cas de produits congelés non sélectionnés.

2. Procédé suivant la revendication 1, **caractérisé en ce que** l'abaissement du flux volumique d'eau a lieu en plusieurs étapes.

3. Procédé suivant la revendication 1 ou 2, **caractérisé en ce que**, après une ouverture de la porte de chambre de cuisson, le procédé suivant la revendication 1 ou 2 est répété, et à savoir avec les valeurs précédemment déterminées pour le flux volumique d'eau.

4. Procédé suivant l'une des revendications 1 à 3, **caractérisé en ce que** les étapes de la réduction du flux volumique d'eau sont de longueurs différentes et sont déterminées en fonction de la température de chambre de cuisson mesurée.

5. Procédé suivant l'une des revendications 1 à 4, **caractérisé en ce que** la valeur de la réduction du flux volumique d'eau en fonction de l'évolution de température dans la chambre de cuisson est établie au moyen du dispositif de commande ou de régulation.

6. Appareil de cuisson se présentant sous forme d'un cuiseur à vapeur combiné, lequel comprend une chambre de cuisson, une porte de chambre de cuisson la fermant, un dispositif de chauffage, au moins un ventilateur pour faire circuler l'atmosphère de chambre de cuisson présente dans la chambre de cuisson, au moins un capteur de température, un dispositif de commande ou de régulation et un dispositif pour l'introduction d'eau d'un flux volumique réglable, dans la chambre de cuisson, lequel est dirigé sur le ventilateur et est transformé en vapeur au moyen d'une fine division,
le dispositif de commande ou de régulation détectant l'évolution dans le temps de l'élévation de température dans la chambre de cuisson après chargement, et déterminant à partir de là la durée jusqu'à la réduction du flux volumique d'eau,
**caractérisé**
**en ce qu'**il est agencé pour mettre en œuvre un procédé suivant l'une des revendications 1 à 5,
**en ce qu'**il comporte une possibilité d'introduction de données, par un utilisateur, pour une sélection produits congelés,
dans lequel, dans le cas d'une sélection produits congelés non sélectionnée dans le mode de fonctionnement « cuisson/cuisson à la vapeur » au début du processus de cuisson, un flux volumique d'eau préfixé dépendant du type d'appareil chaque fois considéré est envoyé sur le rotor de ventilateur, dans la chambre de cuisson, et que, en fonction de la température de chambre de cuisson détectée au moyen du ou des capteurs de température, le dispositif de commande ou de régulation détermine la durée qui correspond à un temps qui s'écoule, après chargement de la chambre de cuisson en produits à faire cuire, jusqu'à l'obtention de la température de consigne du processus de cuisson, puis le dispositif de commande ou de régulation abaisse ou réduit le flux volumique d'eau,
tandis que, après introduction de la sélection produits congelés, dans le mode de fonctionnement « cuisson/cuisson à la vapeur », le dispositif de commande ou de régulation réduit plus fortement le flux volumique d'eau vis-à-vis du processus de cuisson de produits non congelés, après que le dispositif de commande ou de régulation a déterminé l'instant à partir duquel n'a plus lieu aucune autre baisse de la température dans la chambre de cuisson préchauffée après chargement avec des produits congelés.

7. Appareil suivant la revendication 6, **caractérisé en ce que** le capteur de température est disposé à grande distance du dispositif de chauffage, de préférence à l'endroit de la paroi de la chambre de cuisson située en face du dispositif de chauffage.

8. Appareil suivant la revendication 6 ou 7, **caractérisé en ce que**, à partir de la comparaison entre température de chambre de cuisson actuelle et température de consigne du processus de cuisson, le dispositif de commande ou de régulation détermine quand une réduction du flux volumique d'eau a lieu et envoie un signal correspondant à une valve d'amenée d'eau.
